# EUROPÄISCHE PATENTSCHRIFT

(11) **EP 0 485 357 B1**
(45) Veröffentlichungstag und Bekanntmachung des Hinweises auf die Patenterteilung: **06.03.1996**
(21) Anmeldenummer: 91890266.9
(22) Anmeldetag: 06.11.1991
(51) Int. Cl.: H04R 25/00

(54) **Hörgerät mit Filterschaltung**
Hearing aid with filter circuit
Prothèse auditive avec circuit de filtrage

(30) Priorität: 07.11.1990 AT 2237/90
(43) Veröffentlichungstag der Anmeldung: 13.05.1992
(73) Patentinhaber: Viennatone Aktiengesellschaft, A-1164 Wien (AT)
(72) Erfinder: Ribic, Zlatan, Dipl.-Ing. Dr., A-1230 Wien (AT)
(74) Vertreter: Kliment, Peter

(56) Entgegenhaltungen:
- EP-A- 0 390 076
- DE-A- 2 658 301
- DE-B- 2 813 946
- GB-B- 2 192 511
- PATENT ABSTRACTS OF JAPAN vol. 9, no. 270 (E-353)26. Oktober 1985 & JP-A-60 114 016

## Beschreibung

Die Erfindung bezieht sich auf ein Hörgerät mit einem Mikrofon, mindestens einem von dessen Signal beaufschlagten Verstärker, der zur Beeinflussung des Frequenzganges mit einem Filter höherer Ordnung, das als Mehrfachfilter ausgebildet ist, zusammenwirkt und einem Lautsprecher, der die verstärkten Signale in Schallwellen umwandelt, wobei das Filter eine biquadratische Struktur mit mindestens zwei Integratoren und einem invertierenden Verstärker aufweist.

Für die Anpassung eines Hörgerätes an die jeweiligen Erfordernisse des Trägers ist es notwendig, den Frequenzgang des Gerätes entsprechend zu wählen und einzustellen. Zu diesem Zweck ist es bekannt, Hoch- und/oder Tiefpaßfilter zu verwenden, welche den Frequenzgang mehr oder weniger beeinflussen. Manchmal werden auch Bandpaßfilter verwendet, die aus jeweils einem Hoch- und einem Tiefpaßfilter gebildet sind. Es ist auch ein Fall bekannt, wo ein "Graphic Equalizer" zur Anwendung kommt, eine Parallelschaltung von mehreren Bandpaßfiltern mit festgelegten Frequenzbändern, aber unabhängig regelbaren Amplituden. Allerdings erfordern Filter höherer Ordnung, die eine entsprechend gute Anpassung des Frequenzganges ermöglichen, einen relativ hohen Aufwand an Bauteilen.

Wie zahlreiche Untersuchungen ergaben, genügt es zur Erzielung der meisten in der Praxis angestrebten Frequenzgang-Kurven, eines der bekannten Hoch- und/oder Tiefpaßfilter mit einem Bandequalizer zu kombinieren, der es ermöglicht, ein relativ schmales Frequenzband mit beliebig wählbarer Mittenfrequenz anzuheben oder abzusenken. Für einen solchen Bandequalizer bietet sich ein parametrisches Filter an, wie es - mit Operationsverstärkern aufgebaut - in der Studiotechnik seit langem in Verwendung steht. Ein solches parametrisches Filter erfordert aber einen hohen Schaltungsaufwand und war deshalb in der bislang üblichen Bauform aufgrund des geringen Platzangebotes und der niedrigen Betriebsspannung in der Hörgerätetechnik nicht verwendbar.

Durch die GB-PS 2 192 511 wurde ein Hörgerät der eingangs erwähnten Art bekannt, bei dem jedoch das biquadratische Filter mit Operationsverstärker aufgebaut ist, oder aber das Filter in einer integrierten Schaltung enthalten ist. Dabei sind zwei parallel geschaltete Zweige vorgesehen, in denen je ein Verstärker mit einem biquadratischen Filter in Serie geschaltet sind. Dabei ist in einem der Zweige ein Hochpaßfilter und im anderen Zweig ein Tiefpaßfilter angeordnet, die beide eine biquadratische Struktur aufweisen.

Dabei ergibt sich jedoch neben dem sehr hohen schaltungstechnischen Aufwand der Nachteil, daß eine relativ hohe Versorgungsspannung vorgesehen werden muß, die bei einem Hörgerät nur durch Batterien aufgebracht werden kann, die bei einer höheren Versorgungsspannung einen sehr erheblichen Platzbedarf verursachen. So reicht die in der Regel für Hörgeräte vorgesehene Versorgung durch eine 1,4V Batterie für eine Versorgungsspannung von 1,2 bis 1,3V, die jedoch für den Betrieb von Operationsverstärkern nicht ausreicht. Eine Spannungsquelle mit höherer Betriebsspannung läßt sich aber aus Platzgründen in einem Hörgerät, sieht man von den heute kaum noch verwendeten Kästchengeräten ab, nicht unterbringen.

Es ist daher in der Praxis erforderlich integrierte Schaltungen zu verwenden, die jedoch entsprechend entwickelt werden müssen. Dabei ergibt sich jedoch der Nachteil, daß für die bei Hörgeräten typischen kleinen Serien die Entwicklung und die Herstellung entsprechender integrierter Schaltungen sehr aufwendig ist.

Ziel der Erfindung ist es ein Hörgerät der eingangs erwähnten Art vorzuschlagen, bei dem eine optimale Anpassung des Frequenzganges möglich ist, und das einfach herstellbar ist.

Erfindungsgemäß wird dies dadurch erreicht, daß das biquadratische Filter in einer Rückkopplungsschleife des Verstärkers angeordnet ist und die aktiven Elemente der Integratoren und des invertierenden Verstärkers durch Einzeltransistoren gebildet sind.

Durch die vorgeschlagene Lösung werden diese Probleme vermieden, wobei sich trotz der Verwendung von Einzeltransistoren oder niedrig integrierter Bauteile eine einem Biquad-Filter entsprechende Struktur ergibt, mit der sich mehrere Parameter auf einfache Weise einstellen lassen und damit der Frequenzgang des Hörgerätes sehr weitgehend an den gewünschten Frequenzgang angepaßt werden kann.

Auf diese Weise ist es möglich nur einen begrenzten Frequenzbereich selektiv zu beeinflussen und eine Equalizerschaltung für ein Hörgegrät aufzubauen.

Nach einem weiteren Merkmal der Erfindung kann vorgesehen sein, daß einzelne Stufen des Filters durch eine oder mehrere Rückkopplungsleitungen miteinander verbunden sind.

Durch diese Maßnahme läßt sich durch Einbau von einstellbaren Bauteilen in die Rückkopplungsleitungen eine besonders gute Anpassung des Hörgeräte-Frequenzganges erreichen.

Weiters kann vorgesehen sein, daß die Rückkopplungsschleife des Verstärkers über ein einstellbares Potentiometer zur Einstellung der Filteranhebung oder -absenkung geführt ist und im Filterkreis ein Potentiometer zur Einstellung der Mittenfrequenz des Filters angeordnet ist.

Auf diese Weise ergibt sich ein einfacher Aufbau, der aber eine sehr weitgehende Anpassung des Hörgerätes an die jeweils gewünschte Frequenzgang-Kurve ermöglicht.

Die Erfindung wird nun anhand der Zeichnungen näher erläutert. Dabei zeigen:
Fig. 1 ein Blockschaltbild eines erfindungsgemäßen Hörgerätes, wobei das Filter in der Rückkopplungsschleife eines Verstärkers angeordnet ist,
Fig. 2 ein Filter,
Fig. 3 (a, b und c) die Filtercharakteristika der drei, bei einem Filter zur Verfügung stehenden Ausgänge,
Fig. 4 eine praktisch ausgeführte Filterschaltung und
Fig. 5 die Funktion der Schaltung von Fig. 4 in einer Frequenzgangdarstellung.

Fig. 1 zeigt ein Blockschaltbild eines erfindungsgemäßen Hörgerätes, wobei das Mikrofon 1 das Schallsignal in ein elektrisches Signal umwandelt, welches im Vorverstärker 2 verstärkt wird, danach zur Frequenzgangbeeinflussung einen Zwischenverstärker 6, in dessen Rückkopplungsschleife ein Filter 3 angeordnet ist, durchläuft und dabei frequenzselsktiv beeinflußt wird. Diesem Zwischenverstärker 6 ist ein Endverstärker 4 nachgeschaltet, der das Signal auf einen gewünschten Pegel anhebt, wobei dem Endverstärker 4 ein Lautsprecher 5 nachgeschaltet ist, der das elektrische Signal wieder in ein akustisches Signal umwandelt.

Fig. 2 zeigt den prinzipiellen Aufbau eines solchen Filters 3. Dieses weist eine biquadratische Struktur auf, wobei die Transistoren T2 und T3 in Verbindung mit dem Widerstand R_{F1} und dem Kondensator C1, bzw. dem Widerstand R_{F2} und dem Kondensator C2 zwei Integratoren bilden. Die für eine biquadratische Struktur erforderliche Phasenumkehrstufe wird durch den Transistor T1 und die zugehörigen Widerstände R_{I2}, Rₓ, R_{A1} gebildet. Die Arbeitswiderstände der Transistoren T1 bis T3 sind mit R_{A1}, R_{A2} und R_{A3} bezeichnet.

Weiters ist der Kollektor des Transistors T3 über den Widerstand R_{X} auf die Basis des Transistors T1 rückgekoppelt.

Bei diesem Filter wird die Basis des Transistors T1 als Eingang verwendet, wobei die Kollektorausgänge aller drei Transistoren T1, T2 und T3 als Ausgänge zur Verfügung stehen. Dabei ergibt der Kollektor des Transistors T1 einen Hochpaßausgang (Fig. 4a), der Kollektor des Transistors T2 einen Bandpaßausgang (Fig. 4b) und der Kollektor des Transistors T3 einen Tiefpaßausgang (Fig. 4c). Damit kann dasselbe Filter für verschiedene Anwendungen vorgesehen werden. Die Mittenfrequenz dieses Filters wird dabei durch die Widerstände R_{F1} und/oder R_{F2} und die Kondensatoren C1 und C2 festgelegt.

Bei dem in Fig. 2 dargestellten Filter 3 handelt es sich um eine vereinfachte Kerwin-Huelsman-Newcomb-Struktur, die zur Gruppe der biquadratischen Filter zählt. Durch Anordnung einer weiteren Rückkopplung vom Kollektor des Transistors T2 auf den Emitter des Transistors T1 mittels eines Emitterwiderstandes ist es auch möglich den Gütefaktor des Filters zu verändern und das Filter auf eine volle Kerwin-Huelsman-Newcomb-Struktur aufzuwerten.

Weiters können alle drei Basisanschlüsse durch drei hochohmige Widerstände zu einem gemeinsamen Eingang verbunden werden. In einem solchen Fall können die Kollektoren der Transistoren T1 oder T3 als Bandpaßausgang verwendet werden. Es ist dann aber kein Hochpaßausgang vorhanden. Eine solche Schaltung entspricht dann einer Tow-Thomas-Struktur, die ebenfalls zu den biquadratischen Filtern zählt.

Für einen vereinfachten Bandpaß kann die Basis des Transistors T3 allein als Eingang verwendet werden.

Mit dem Filter 3 nach Fig. 2 und den erwähnten Abänderungen desselben können fast alle Equalizerschaltungen durch entsprechende Auswahl der Impedanzen und Rückkopplungen ausgeführt werden.

Fig. 4 zeigt ein Beispiel für einen Verstärker 6 mit diesem Filter 3. Dabei dient der Transistor T4 mit seinem Arbeitswiderstand R5 als Verstärker, wobei zur Arbeitspunktstabilisierung und Verstärkungseinstellung in bekannter Weise eine Basis-Kollektor-Gegenkopplung über die Widerstände R2 und R3 vorgesehen ist.

Über die Widerstände R4 und R6 ist dieser Verstärker 6 mit dem Filter 3 verbunden, das in der Rückkopplungsschleife des Verstärkers 6 liegt. Dabei bilden die Transistoren T1 bis T3 eine biquadratische Struktur, wobei der Transistor T3 mit dem Widerstand R_{I2} und dem Kondensator C1 als auch der Transistor T2 mit dem Kondensator C2 und dem Widerstand R_{I1} die beiden Integratoren bilden. Die Phasenumkehrstufe wird durch den Transistor T1 mit den Widerständen R_{F} und R7 gebildet. Dabei ist die Verstärkung dieses im Filter 3 angeordneten Verstärkers T1 durch den als Potentiometer geschalteten Widerstand R_{F} veränderbar, wobei sich durch die Änderung der Verstärkung auch eine Verschiebung der Resonanzfrequenz des gesamten Filters 3 ergibt. Die Arbeitswiderstände des Filters 3 sind durch die Widerstände R8, R9 und R10 gebildet.

Der Kollektor des Transistors T3 stellt den Bandpaßausgang des Filters 3 dar, wobei am Kollektor des Transistors T1 ein dazu gegenphasiges Signal abgreifbar ist. Durch das Potentiometer R_{A} können die Amplitude und die Phase des zum Verstärker 6 zurückgeführten Signals beeinflußt werden. Dadurch kann die Rückkopplung des Transistors T4 so gewählt werden, daß, je nach Einstellung des Potentiometers R_{A}, durch positive Rückkopplung (Mitkopplung) eine selektive Anhebung oder durch negative Rückkopplung (Gegenkopplung) eine Absenkung des über das Filter 3 laufenden Signals erreicht wird. Dabei wird die Güte des Filters 3 im wesentlichen durch die Dimensionierung der Widerstände R2, R3 und R4 bestimmt.

Auf diese Weise lassen sich mit nur zwei Einstell-Organen eine nahezu unbegrenzte Vielzahl von Filterkurven realisieren. Diese Einstell-Organe können z.B. manuell bedienbare Potentiometer oder Trimmer sein, ebensogut aber auch durch elektrisch steuerbare Impedanzen, wie z.B. Transistoren gebildet sein.

Fig. 5 zeigt beispielsweise die Funktion der Schaltung nach Fig. 4, wobei die Mittenfrequenzen der Anhebungen bzw. Absenkungen durch Verstellen des Widerstandes R_{F} gewählt werden können. Die Fig. 5 zeigt nur einige, beliebig herausgegriffene Frequenzgänge, wobei der Verlauf der Kurven oberhalb und unterhalb der Mittellinie angibt, in welchem Umfang bei den einzelnen Frequenzen die Anhebung bzw. Absenkung variiert werden kann.

Dabei zeigt sich, daß nach den tiefen Frequenzen hin die Verstellmöglichkeit der Absenkung zunimmt und umgekehrt. Dieses Verhalten kommt dem Hörverlust der meisten Schwerhörigen sehr entgegen, die in der Regel eine Absenkung der Tiefen zur Störlärmverminderung und eine Anhebung der Höhen zur Verbesserung der Sprachverständlichkeit benötigen. Fig. 5 zeigt aber auch, daß mit Hilfe der erfindungsgemäß vorgesehenen biquadratischen Filterschaltungen sehr selektive Anhebungen und Absenkungen möglich sind. Durch die Kombination dieses parametrischen Filters mit einem Hoch- und/oder Tiefpaßfilter lassen sich, wie bereits erläutert, alle in der Praxis benötigten Frequenzgänge realisieren.

## Patentansprüche

1. Hörgerät mit einem Mikrofon (1), mindestens einem von dessen Signal beaufschlagten Verstärker (6), der zur Beeinflussung des Frequenzganges mit einem Filter (3) höherer Ordnung, das als Mehrfachfilter ausgebildet ist, zusammenwirkt und einem Lautsprecher (5), der die verstärkten Signale in Schallwellen umwandelt, wobei das Filter (3) eine biquadratischer Struktur mit mindestens zwei Integratoren (T3, R₁₂, C1; T2, R₁₁, C2) und einen invertierenden Verstärker (T1) aufweist,
dadurch gekennzeichnet,
daß das biquadratische Filter (3) in einer Rückkopplungsschleife des Verstärkers (6) angeordnet ist und die aktiven Elemente der Integratoren und des invertierenden Verstärkers des Filters (3) durch Einzel-Transistoren (T1, T2, T3) gebildet sind.

2. Hörgerät nach Anspruch 1, dadurch gekennzeichnet, daß einzelne Stufen des Filters (3) durch eine oder mehrere Rückkopplungsleitungen miteinander verbunden sind.

3. Hörgerät nach Anspruch 1 oder 2, dadurch gekennzeichnet, daß die Rückkopplungsschleife des Verstärkers (6) über ein einstellbares Potentiometer (R_{A}) zur Einstellung der Filteranhebung oder -absenkung geführt ist und im Filterkreis (3) ein einstellbares Potentiometer (R_{F}) zur Einstellung der Mittenfrequenz des Filters (3) angeordnet ist.

## Claims

1. A hearing aid with a microphone (1), an amplifier (6) supplied with the signal of said microphone, said amplifier cooperating with a filter (3) of the higher order which is arranged as a multiple filter for influencing the frequency response, and with a loudspeaker (5) which transforms the amplified signals into sound waves, with the filter (3) having a biquadratic structure with at least two integrators (T3, R₁₂, C1; T2, R₁₁, C2) and an inverting amplifier (T1), characterized in that the filter (3) is arranged in the feedback loop of the amplifier (6) and the active elements of the integrators and the inverting amplifier of the filter (3) are formed by single transistors (T1, T2, T3).

2. A hearing aid as claimed in claim 1, characterized in that the individual stages of the filter (3) are connected to one another by means of one or several feedback lines.

3. A hearing aid as claimed in claim 1 or 2, characterized in that the feedback loop of the amplifier (6) is guided through an adjustable potentiometer (R_{A}) for setting the filter emphasis or de-emphasis and that in the filter circuit (3) there is arranged an adjustable potentiometer (R_{F}) for setting the mid-frequency of the filter (3).

## Revendications

1. Prothèse auditive pourvue d'un microphone (1), d'au moins un amplificateur (6) sollicité par son signal et agissant en combinaison avec un filtre (3), d'un degré supérieur et formé comme un filtre composé, de manière à influencer la réponse fréquentielle et d'un haut-parleur (5), lequel convertit les signaux amplifiés en ondes sonores, le filtre (3) présentant une structure biquadratique avec au moins deux intégrateurs (T3, R₁₂, C1, T2, R₁₁, C2) et un amplificateur invertissant (T1),
caractérisée en ce que
le filtre biquadratique (3) est placé dans une boucle de rétroaction de l'amplificateur (6) et en ce que les éléments actifs des composants des intégrateurs et de l'amplificateur invertissant du filtre (3) sont formés par des transistors indépendants (T1, T2, T3).

2. Prothèse auditive selon la revendication 1 caractérisée en ce que les niveaux du filtre (3) sont reliés les uns aux autres au moyen d'un ou plusieurs circuits de rétroaction.

3. Prothèse auditive selon la revendication 1 ou 2 caractérisée en ce que la boucle de rétroaction de l'amplificateur (6) est guidée au moyen d'un potentiomètre (R_{A}) réglable de manière à provoquer l'amplification préférentielle ou l'atténuation du filtre et en ce qu'un potentiomètre réglable (R_{F}) est disposé dans le circuit filtrant (3) pour le réglage de la fréquence centrale du filtre (3).
